# EUROPÄISCHE PATENTSCHRIFT

(11) **EP 3 483 319 B1**
(45) Veröffentlichungstag und Bekanntmachung des Hinweises auf die Patenterteilung: **22.12.2021**
(21) Anmeldenummer: 17200851.8
(22) Anmeldetag: 09.11.2017
(51) Int. Cl.: D04B 35/02, D04B 35/04, D04B 35/06, D04B 35/08, B21G 1/00, D05B 85/00, D05C 11/02, D05C 15/20

(54) **TEXTILWERKZEUG MIT INDIKATORSCHICHT**
TEXTILE TOOL WITH INDICATOR FILM
OUTIL TEXTILE POURVU DE COUCHE INDICATRICE

(43) Veröffentlichungstag der Anmeldung: 15.05.2019
(73) Patentinhaber: Groz-Beckert KG, 72458 Albstadt (DE)
(72) Erfinder: KOPECKI, Jochen, 72336 Balingen (DE); BREDEMEYER, Jörg, 72336 Balingen/Weilstetten (DE); BUTZ, Torsten, 72469 Messstetten (DE); BECKER, Jörg, 72479 Strassberg (DE)
(74) Vertreter: Rüger Abel Patentanwälte PartGmbB

(56) Entgegenhaltungen:
- EP-A1- 0 844 469
- WO-A1-03/008667
- CN-Y- 2 740 634
- DE-A1-102011 078 655

## Beschreibung

Die Erfindung betrifft ein Textilwerkzeug, das zur Verwendung in einer Textilmaschine eingerichtet ist. Die Textilwerkzeuge werden beispielsweise zur Maschenbildung bzw. Handhabung bzw. Führung eines Fadens oder eines Fadenabschnitts in der Textilmaschine eingesetzt. Bei solchen Textilwerkzeugen kann es sich beispielsweise um Maschinennadeln, wie Maschinennähnadeln, Maschinenwirknadeln, Maschinenstricknadeln, Maschinentuftingnadeln, Platinen, Lochnadeln, Umhängenadeln, Fadenkämme, usw. handeln (in Betracht). Beispielsweise unterliegen solche Textilwerkzeuge bei der Maschenbildung zur Herstellung von technischen Textilien mit abrasiven Garnen einem hohen Verschleiß. Bei Näh-, Wirk-, und/oder Tuftingnadeln kann auch ein hoher Verschleiß durch festes oder abrasives Material entstehen, durch das die Nadel beim Textilherstellungsprozess gestochen wird.

WO 03/008667 A1 beschreibt einen hartverchromten Siebkorb, dessen dreieckförmige Stäbe zur Erkennung eines optimalen Zeitpunkts für eine Neuverchromung einer Indikatorschicht zwischen einem Grundmaterial und der Hartchromschicht aufweist.

EP 0 844 469 A1 betrifft ein Substrat, das mit einer tribologischen Beschichtung versehen ist. Zunächst wird auf das Substrat eine isolierende Schicht abgeschieden und auf die isolierende Schicht anschließend wenigstens eine weitere Schicht einschließlich einer Funktionsschicht abgeschieden.

Aus CN 2740634 Y geht eine Zungennadel für eine Rundstrickmaschine hervor. Auf die Nadel wird eine Hartchromschicht aufgebracht und anschließend wird ein Teil der Nadel mit einer Titanschicht versehen.

Der aus DE 10 2011 078 655 A1 bekannte Profilstab weist ein Kernmaterial auf, auf das eine Indikatorschicht aufgebracht ist.

DE 101 26 118 A1 beschreibt ein Verschleißteil mit einem Kernmaterial, das mit einer dünnen Verschleißschutzschicht versehen ist. Zwischen der Verschleißschutzschicht und dem Kernmaterial kann optional eine Vermittlerschicht vorhanden sein.

Um hochwertige Textilien produzieren zu können, müssen Textilwerkzeuge, die bereits deutliche Abnutzungen durch Verschleiß aufweisen, rechtzeitig ausgetauscht werden. Ansonsten kann es zu Fehlern oder Unregelmäßigkeiten bei dem hergestellten Textilprodukt kommen. Trotz des Verwendens von Verschleißschutzschichten kann eine Abnutzung des Textilwerkzeugs nicht vermieden, sondern nur verringert werden. Die Standzeit bzw. Lebensdauer eines Textilwerkzeugs kann abhängig von der konkreten Verwendung stark variieren, so dass es für eine Bedienperson schwierig ist, den Austauschzeitpunkt eines Textilwerkzeugs in einer Textilmaschine zu ermitteln.

Es kann daher als Aufgabe der Erfindung angesehen werden, ein Textilwerkzeug zu schaffen, bei dem der Verschleißzustand einfach zu bestimmen ist.

Diese Aufgabe wird mit einem Textilwerkzeug gemäß Patentanspruch 1 gelöst. Das Textilwerkzeug kann nach einem Verfahren gemäß Patentanspruch 15 hergestellt werden.

Das erfindungsgemäße Textilwerkzeug hat einen Arbeitsabschnitt, an dem das Textilwerkzeug in Kontakt mit einem Faden, mit mehreren Fäden, Fasermaterial und oder einem Vlies gelangt. Der Arbeitsabschnitt ist dazu eingerichtet, den Faden zu führen bzw. zu positionieren bzw. auf geeignete Art bei der Textilherstellung auf den Faden einzuwirken. Das Textilwerkzeug hat insbesondere auch einen Halteabschnitt der dazu eingerichtet ist, das Textilwerkzeug in einer Textilmaschine anzuordnen und dazu mit entsprechenden Haltemitteln oder Lagermitteln der Textilmaschine zusammenzuarbeiten.

Das Textilwerkzeug kann beispielsweise eine Maschinenstricknadel, eine Maschinenwirknadel, eine Maschinentuftingnadel, eine Maschinennähnadel, eine Platine, eine Lochnadel, eine Umhängenadel, ein Fadenkamm usw. sein.

Das Textilwerkzeug hat einen Werkzeugkern, der aus einem Kernmaterial besteht. Als Kernmaterial wird vorzugsweise ein metallisches Material bzw. eine metallische Legierung verwendet, wie beispielsweise eine Stahllegierung.

Der Werkzeugkern ist zumindest teilweise mit einer Verschleißschutzschicht versehen. Die Verschleißschutzschicht überdeckt den Werkzeugkern zumindest im Arbeitsabschnitt des Textilwerkzeugs. Die Verschleißschutzschicht besteht aus einem sich von dem Kernmaterial des Werkzeugkerns unterscheidenden Material, das insbesondere eine größere Härte aufweist als das Kernmaterial. Die Verschleißschutzschicht kann beispielsweise eine Hartchromschicht, insbesondere galvanische Hartchromschicht, Aluminiumoxidschicht, eine Kohlenstoffschicht, eine DLC-Schicht, PVD-Schicht, CVD-Schicht, eine karbidische Schicht, wie etwa eine Titankarbidschicht (TiC) oder eine nitridische Schicht, wie etwa eine Aluminiumtitannitridschicht (AlTiN) oder eine Titankarbonnitridschicht (TiCN) sein. Bei der DLC-Schicht kann es sich beispielsweise um eine wasserstoffhaltige amorphen Kohlenstoffschicht (a-C:H) handeln.

Zwischen der Verschleißschutzschicht und dem Kernmaterial ist zumindest in wenigstens einer Indikatorzone eine Indikatorschicht vorhanden. Die Indikatorschicht kann in dem gesamten Bereich vorhanden sein, indem auch die Verschleißschutzschicht vorhanden ist. Die Indikatorschicht kann auch lediglich in der wenigstens einen Indikatorzone im Arbeitsabschnitt vorhanden sein, die nicht die gesamte Fläche abdeckt, auf der der Werkzeugkern mit der Verschleißschutzschicht abgedeckt ist. Die wenigstens eine Indikatorzone kann somit kleiner sein als die Fläche des durch die Verschleißschutzschicht abgedeckten Werkzeugkernbereichs. Die wenigstens eine Indikatorzone befindet sich vorzugsweise zumindest in den Bereichen im Arbeitsabschnitt, in denen bei einem Textilwerkzeug bei der bestimmungsgemäßen Verwendung der größte Verschleiß auftritt.

Die Indikatorschicht ist farblich so gewählt, dass sich die Indikatorschicht optisch mit bloßem Auge leicht von der Verschleißschutzschicht und auch vom Werkzeugkern unterscheidet. Diese Erkennbarkeit kann durch einen ausreichenden Unterschied der Wellenlänge und/oder des Kontrasts zwischen der Farbe der Verschleißschutzschicht - bzw. auch des Werkzeugkerns - und der Indikatorschicht erreicht werden.

Die Indikatorschicht kann eine Farbe aufweisen, die ein schmalbandiges Wellenlängenspektrum aufweist, dessen Bandbreite insbesondere kleiner ist als 30nm oder kleiner als 20nm oder kleiner als 10nm, wobei die Bandbreite vollständig im Bereich des für ein menschliches Auge sichtbaren Lichts liegt. Zusätzlich oder alternativ kann ein erster Kontrast K₁ abhängig von der mittleren Leuchtdichte der Verschleißschutzschicht Lᵥ und der mittleren Leuchtdichte der Indikatorschicht L_{I} bei einer Beleuchtung mit weißem Licht mindestens 0,3 oder mindestens 0,5 oder mindestens 0,7 betragen. Die Berechnung erfolgt nach folgender Gleichung: ${K}_{1} = \frac{{L}_{I} - {L}_{V}}{{L}_{I} + {K}_{V}} .$

Zusätzlich oder alternativ kann ein zweiter Kontrast K₂ abhängig von der mittleren Leuchtdichte des Kernmaterials des Werkzeugkerns L_{K} und der mittleren Leuchtdichte der Indikatorschicht L_{I} bei einer Beleuchtung mit weißem Licht mindestens 0,3 oder mindestens 0,5 oder mindestens 0,7 betragen. Die Berechnung erfolgt nach folgender Gleichung: ${K}_{2} = \frac{{L}_{I} - {L}_{K}}{{L}_{I} + {L}_{K}} .$

Die Indikatorschicht weist bevorzugt eine sich von metallischen Farben, wie z.B. anthrazit, grau, silber, mit dem Auge ohne optische Hilfsmittel erkennbar unterschiedliche Farbe auf. Vorzugsweise hat die Indikatorschicht eine Signalfarbe, wie beispielsweise rot, orange oder gelb.

Die Indikatorschicht kann bei einer Ausführungsform auch lumineszierendes Material, insbesondere phosphoreszierendes Material enthalten. Das Lumineszenz kann durch Beleuchtung mit einer bestimmten Lichtwellenlänge angeregt werden, beispielsweise mittels UV-Licht.

Wird die Verschleißschutzschicht bei der Verwendung eines Textilwerkzeugs an der wenigstens einen Indikatorzone abgetragen, wird die darunter vorhandene Indikatorschicht sichtbar. Eine Bedienperson der Textilmaschine kann daher schnell eine stark verschlissene Stelle am Textilwerkzeug erkennen. Wird die Indikatorschicht von außen sichtbar, ist die Verschleißschutzschicht an dieser Stelle beschädigt bzw. vollständig abgetragen und spätestens zu diesem Zeitpunkt muss das Textilwerkzeug ausgetauscht werden. Ein solcher Verschleiß war bisher mit bloßem Auge schwer zu erkennen, weil sich das Kernmaterial und die Verschleißschutzschicht optisch in der Regel nicht bzw. kaum voneinander unterscheiden. Insbesondere in Fabrikhallen war bislang eine schnelle und einfache Erfassung des Verschleißzustandes eines Textilwerkzeugs nicht möglich. Durch die optisch deutlich unterscheidbare Indikatorschicht als Zwischenschicht zwischen dem Kernmaterial und der Verschleißschutzschicht wird ein starker Verschleiß schnell und einfach erkennbar. Die Bedienperson kann unmittelbar handeln, bevor es zu einer nachteiligen Beeinflussung der Qualität des hergestellten Textilprodukts oder zu einem Bruch oder Schaden des Textilwerkzeugs kommt, was unter Umständen zu hohen Ausschusskosten bzw. zu längeren Stillstandzeiten der Maschine führen kann.

Die Indikatorschicht hat insbesondere keine Verschleißschutzwirkung und kann eine Härte aufweisen, die geringer ist als die Härte der Verschleißschutzschicht und optional auch geringer als die Härte des Kernmaterials des Werkzeugkerns.

Bei einigen Ausführungsbeispielen kann das Textilwerkzeug im Arbeitsabschnitt eine Fadenaussparung aufweisen, die zum Führen eines Fadens eingerichtet ist, wie etwa beispielsweise ein Nadelöhr, ein Durchgangsloch einer Lochnadel, eine von gegenüberliegenden Kanten begrenzte Aussparung an einer Platine, ein Hakeninnenbereich einer Maschinenstricknadel, usw.

Es ist bevorzugt, wenn die Indikatorschicht eine erste Schichtdicke und die Verschleißschutzschicht eine zweite Schichtdicke aufweist. Unter dem Begriff Schichtdicke soll die Dicke der jeweiligen Schicht verstanden werden, die die Schicht außerhalb von Randzonen, an denen die Schichtdicke abhängig von dem Herstellungsverfahren abnehmen kann, bei nicht verschlissenem Textilwerkzeug aufweist. Die erste Schichtdicke und die zweite Schichtdicke sind an wenigstens einer, mehreren oder allen betrachteten Stellen in der wenigstens einen Indikatorzone unterschiedlich groß. Vorzugsweise ist die erste Schichtdicke der Indikatorschicht kleiner, beispielsweise um mindestens den Faktor 2 oder 5 oder 10 kleiner als die zweite Schichtdicke der Verschleißschutzschicht.

Die zweite Schichtdicke der Verschleißschutzschicht kann innerhalb des Arbeitsabschnitts variieren. Beispielsweise kann die zweite Schichtdicke der Verschleißschutzschicht im Innern einer Fadenaussparung kleiner sein als außerhalb einer Fadenaussparung.

Es ist bevorzugt, wenn die zweite Schichtdicke der Verschleißschutzschicht innerhalb des Arbeitsabschnitts und außerhalb der Fadenaussparung mindestens 1,0 µm beträgt. Bei einer bevorzugten Ausführungsform beträgt die zweite Schichtdicke der Verschleißschutzschicht innerhalb des Arbeitsabschnitts max. 15 µm. Beispielsweise kann die zweite Schichtdicke 11 µm mit einer Toleranz von +-4µm betragen.

Es ist vorteilhaft, wenn die erste Schichtdicke der Indikatorschicht mind. 0,1 µm beträgt und vorzugsweise max. 1,0 µm beträgt.

Bei einem Ausführungsbeispiel des Textilwerkzeugs kann zumindest ein Teil des Halteabschnitts frei sein von der Verschleißschutzschicht und der Indikatorschicht.

Die Verschleißschutzschicht und/oder die Indikatorschicht können beispielsweise durch ein physikalisches oder chemisches Verfahren, wie ein PVD-Verfahren, ein CVD-Verfahren oder ein PACVD-Verfahren aufgebracht werden. Die Indikatorschicht kann auch durch ein Zerstäubungsverfahren ("Sputtern") aufgebracht werden. Die Verschleißschutzschicht kann auch eine galvanische Schicht sein und durch ein Galvanikverfahren aufgebracht werden.

Es ist bevorzugt, wenn die Indikatorschicht unmittelbar auf das Kernmaterial aufgebracht wird. Außerdem ist es bevorzugt, wenn zwischen der Indikatorschicht und der Verschleißschutzschicht keine weiteren Zwischenschichten vorhanden sind, sondern die Verschleißschutzschicht zumindest in der wenigstens einen Indikatorzone unmittelbar auf die Indikatorschicht aufgebracht ist. Wenn die wenigstens eine Indikatorzone einen kleineren Bereich abdeckt als die Verschleißschutzschicht kann die Verschleißschutzschicht außerhalb der wenigstens einen Indikatorzone unmittelbar auf dem Werkzeugkern aufgebracht sein.

Bei einer Ausführungsform kann die Indikatorschicht mehrere Indikatorzonen aufweisen und/oder eine zusammenhängende Indikatorzone mit Durchbrechungen bzw. Aussparungen aufweisen, wodurch außerhalb der wenigstens einen Indikatorzone zumindest eine Verbindungszone gebildet ist. In der wenigstens einen Verbindungszone besteht eine unmittelbare Verbindung zwischen der Verschleißschutzschicht und dem Kernmaterial des Werkzeugkerns. Eine Verbindungszone kann am Rand der Verbindungszone beispielsweise vollständig durch die wenigstens eine Indikatorzone begrenzt sein. Durch eine solche Ausgestaltung kann in der wenigstens einen Verbindungszone bzw. außerhalb der wenigstens einen Indikatorzone eine unmittelbare Verbindung zwischen der Verschleißschutzschicht und dem Werkzeugkern hergestellt werden. Diese Ausführung ist insbesondere dann sinnvoll, wenn die Indikatorschicht eine weniger starke Haftung zur Verschleißschutzschicht bereitstellt als das Kernmaterial des Werkzeugkerns.

Ein vorstehend beschriebenes Textilwerkzeug wird wie folgt hergestellt:
Zunächst wird ein Werkzeugkern aus dem Kernmaterial hergestellt. Anschließend wird in der wenigstens einen Indikatorzone die Indikatorschicht vorzugsweise unmittelbar auf dem Werkzeugkern aufgebracht. Schließlich wird die Verschleißschutzschicht in der wenigstens einen Indikatorzone auf die Indikatorschicht und optional außerhalb der wenigstens einen Indikatorzone auf dem Werkzeugkern aufgebracht. Es ist dabei möglich, dass die Verschleißschutzschicht insgesamt ausschließlich auf die wenigstens eine Indikatorschicht aufgebracht ist. Alternativ kann die Verschleißschutzschicht außerhalb der wenigstens einen Indikatorzone, beispielsweise in wenigstens einer Verbindungszone und/oder außerhalb des Arbeitsabschnitts, auch unmittelbar mit dem Werkzeugkern und/oder einer anderen Zwischenschicht verbunden sein.

Die Indikatorschicht dient bei der vorliegenden Erfindung nicht zum Verschleißschutz des Textilwerkzeugs. Sie kann daher eine geringere Härte aufweisen als die Verschleißschutzschicht und/oder als das Kernmaterial des Werkzeugkerns. Bei der Indikatorschicht spielt insbesondere die optische Unterscheidbarkeit zur Farbe der Verschleißschutzschicht eine Rolle.

Vorteilhafte Ausgestaltungen der Erfindung ergeben sich aus den abhängigen Ansprüchen, der Beschreibung und den Zeichnungen. Nachfolgend werden bevorzugte Ausführungsbeispiele der Erfindung anhand der beigefügten Zeichnungen im Einzelnen erläutert. Es zeigen:
Figuren 1-4 jeweils eine stark schematisierte Prinzipdarstellung eines Ausführungsbeispiels eines Textilwerkzeugs,
Figur 5 eine Prinzipdarstellung eines Werkzeugkerns, einer Indikatorschicht und einer Verschleißschutzschicht eines erfindungsgemäßen Textilwerkzeugs in einem verschleißfreien Zustand,
Figur 6 den schematischen Schichtaufbau gemäß Figur 5, wobei die Verschleißschutzschicht durch Verschleiß an einer Stelle abgetragen und die Indikatorschicht sichtbar wird,
Figuren 7-9 jeweils eine Prinzipdarstellung zur Herstellung des Schichtaufbaus bei einem alternativen Ausführungsbeispiel.

In den Figuren 1-4 ist jeweils ein Ausführungsbeispiel eines Textilwerkzeugs 10 stark schematisiert dargestellt. Bei den dem Textilwerkzeug 10 kann es sich beispielsweise um einen Maschinennähnadel 11 (Figur 1), eine Lochnadel 12 (Figur 2), wie etwa eine Lochnadel für eine Wirkmaschine, eine Platine 13 (Figur 3) für eine Strickmaschine oder eine Maschinenstricknadel 14 (Figur 4) handeln. Alternativ zu den veranschaulichten Ausführungsbeispielen könnte es sich bei dem Textilwerkzeug 10 auch um eine Tuftingnadel, eine Maschinenwirknadel, eine Umhängenadel oder dergleichen handeln.

Jedes Textilwerkzeug 10 hat einen Arbeitsabschnitt 15, der dazu eingerichtet ist, während des bestimmungsgemäßen Gebrauchs des Textilwerkzeugs 10 in Kontakt mit einem Faden oder mehreren Fäden zu gelangen und diesen Faden zu beeinflussen bzw. zu führen. Bei den veranschaulichten Ausführungsbeispielen weist das Textilwerkzeug 10 im Arbeitsabschnitt 15 jeweils eine Fadenaussparung 16 auf, die zur Führung des Fadens während der Herstellung eines Textilprodukts ausgebildet ist. Die Fadenaussparung 16 kann bei der Maschinennähnadel 11 beispielsweise durch ein Fadenöhr, bei der Maschinenlochnadel 12 durch ein Durchgangsloch im Arbeitsabschnitt 15, bei der Platine 13 durch eine Einbuchtung im vorderen Bereich der Platine 13 und bei der Maschinenstricknadel 14 durch den Hakeninnenbereich gebildet sein.

Jedes Textilwerkzeug 10 weist außerdem einen Halteabschnitt 17 auf, mit dem es in der betreffenden Textilmaschine gehalten bzw. gelagert werden kann.

Das Textilwerkzeug 10 hat einen mehrschichtigen Aufbau. Es weist einen Werkzeugkern 20 aus einem Kernmaterial auf. Das Kernmaterial besteht beispielsweise aus einer metallischen Legierung, vorzugsweise einer Stahllegierung. Allerdings ist dieses Kernmaterial gegenüber Verschleiß nicht ausreichend standhaft. Zumindest im Arbeitsabschnitt 15 ist das Textilwerkzeug 10 daher mit einer Verschleißschutzschicht 21 versehen. Die Verschleißschutzschicht 21 überdeckt den Werkzeugkern 20 im Arbeitsabschnitt 15 vollständig. Die Verschleißschutzschicht 21 kann sich optional auch außerhalb des Arbeitsabschnitts 15 erstrecken.

Als Verschleißschutzschicht kann beispielsweise eine kohlenstoffhaltige Schicht, wie etwa eine DLC-Schicht verwendet werden. Die DLC-Schicht kann als wasserstoffhaltige amorphe Kohlenstoffschicht (a-C:H) ausgeführt sein. Alternativ kann eine Hartchromschicht, eine karbidische und/oder nitridische Schicht als Verschleißschutzschicht 21 verwendet werden. Es kann sich bei Ausführungsbeispielen der Verschleißschutzschicht 21 um eine Titankarbidschicht, eine Aluminiumtitannitridschicht oder eine Titankarbonnitridschicht handeln. Die Verschleißschutzschicht 21 kann auch als Aluminiumoxidschicht ausgeführt sein. Die Verschleißschutzschicht 21 kann in einem physikalischen oder chemischen Verfahren, wie etwa einem PVD-Verfahren, einem CVD-Verfahren oder einem PACVD-Verfahren aufgebracht werden. Vorzugsweise ist die Verschleißschutzschicht 21 elektrisch isolierend.

Zumindest in wenigstens einer Indikatorzone 22 innerhalb des Arbeitsabschnitts 15 befindet sich unmittelbar unterhalb der Verschleißschutzschicht 21 eine Indikatorschicht 23. Die wenigstens eine Indikatorzone 22 kann den gesamten Arbeitsabschnitt 15 abdecken oder lediglich Teile bzw. Bereiche des Arbeitsabschnitts 15, insbesondere solche Bereiche, die bei bestimmungsgemäßem Gebrauch des Textilwerkzeugs 10 dem größten Verschleiß unterworfen sind, beispielsweise Ränder oder Innenbereiche der Fadenaussparung 16.

Die Indikatorschicht 23 ist farblich von der Verschleißschutzschicht 21 und vorzugsweise auch vom Kernmaterial des Werkzeugkerns 20 unterscheidbar. Insbesondere ist die farbliche Unterscheidbarkeit so ausgeprägt, dass ein Betrachter keine optischen Vergrößerungshilfsmittel, wie optisch vergrößernde Kameras, Mikroskope, Lupen, usw. benötigt, um die Indikatorschicht 23 von der Verschleißschutzschicht 21 unterscheiden zu können. Die Indikatorschicht 23 ist vorzugsweise in einer Signalfarbe gefärbt, wie etwa rot, gelb, orange oder auch grün, blau, usw. Die Wellenlänge der Farbe der Indikatorschicht 23 und/oder der Kontrast gegenüber der Verschleißschutzschicht 21 bzw. dem Kernmaterial ist so gewählt, dass eine Bedienperson einer Textilmaschine den Farbunterschied insbesondere ohne optische Hilfsmittel wahrnehmen kann.

Bei einem Ausführungsbeispiel kann die Indikatorschicht 23 lumineszierende und vorzugsweise phosphoreszierende Partikel oder Materialien enthalten. Dadurch kann sie bei einer Beleuchtung des Textilwerkzeugs einfach und deutlich erkannt werden.

In Figur 5 ist der Schichtaufbau in der wenigstens einen Indikatorzone 22 bei einem ungebrauchten Textilwerkzeug 10 bzw. nicht verschlissener Verschleißschutzschicht 21 veranschaulicht. Außerhalb eines Randbereichs, an dem die Schichtdicken kontinuierlich abnehmen können, weist die Indikatorschicht 23 eine erste Schichtdicke d1 und die Verschleißschutzschicht eine zweite Schichtdicke d2 auf, solange die Schichten 21, 23 noch keinem Verschleiß unterworfen sind. Die beiden Schichtdicken d1, d2 sind an derselben Betrachtungsstelle innerhalb der wenigstens einen Indikatorzone 22 unterschiedlich groß und bevorzugt ist die erste Schichtdicke d1 der Indikatorschicht 23 kleiner als die zweite Schichtdicke d2. Die zweite Schichtdicke d2 kann innerhalb des Arbeitsabschnitts 15 variieren. Beispielsweise kann die zweite Schichtdicke d2 innerhalb der Fadenaussparung 16 verschieden sein von der zweiten Schichtdicke d2 außerhalb der Fadenaussparung 16. Beispielsweise kann die zweite Schichtdicke d2 innerhalb der Fadenaussparung 16 kleiner sein als außerhalb der Fadenaussparung 16.

Die erste Schichtdicke d1 der Indikatorschicht 23 kann innerhalb der wenigstens einen Indikatorzone 22 variieren oder konstant sein.

In Figur 6 ist schematisch eine Situation veranschaulicht, bei der die Verschleißschutzschicht 21 an einer Verschleißstelle 30 durch Verschleiß, insbesondere durch abrasiven Kontakt mit einem Faden, mit mehreren Fäden, mit Fasermaterial und oder mit einem Vlies, abgetragen wurde. An der Verschleißstelle 30 liegt daher die Indikatorschicht 23 frei. Da die Indikatorschicht 23 an der Verschleißstelle 30 sichtbar ist, kann durch den optischen bzw. farblichen Unterschied (Wellenlänge und/oder Kontrast) zwischen der Verschleißschutzschicht 21 und der Indikatorschicht 23 schnell und einfach der hohe Verschleiß des Textilwerkzeugs 10 erkannt und der Austausch des verschlissenen Textilwerkzeugs 10 in der Textilmaschine veranlasst werden. Dadurch wird vermieden, dass Brüche des Textilwerkzeugs 10 auftreten oder es durch den Verschleiß zu Fehlern oder Qualitätseinbußen am hergestellten Textilprodukt kommt.

Bei einer bevorzugten Ausführungsform kann die zweite Schichtdicke d2 außerhalb der Fadenaussparung mindestens 1,0 µm bis zu max. 15,0 µm betragen. Innerhalb der Fadenaussparung 16, insbesondere bei sehr kleinen Fadenaussparungsdimensionen, kann die zweite Schichtdicke d2 auch kleiner als 1,0 µm sein.

Die erste Schichtdicke d1 der Indikatorschicht 23 beträgt vorzugsweise an jeder Stelle der wenigstens einen Indikatorzone 22 mindestens 0,1 µm. Die maximale Dicke der Indikatorschicht 23 innerhalb der wenigstens einen Indikatorzone beträgt vorzugsweise 1,0 µm.

Vorzugsweise ist die Indikatorschicht 23 innerhalb der wenigstens einen Indikatorzone 22 unmittelbar auf das Kernmaterial des Werkzeugkerns 20 aufgebracht. In der wenigstens einen Indikatorzone 22 ist die Verschleißschutzschicht 21 unmittelbar auf die Indikatorschicht 23 aufgebracht. Außerhalb der wenigstens einen Indikatorzone 22 kann die Verschleißschutzschicht 21, sofern sie dort vorhanden ist, unmittelbar auf dem Werkzeugkern 20 aufgebracht sein.

Bei dem hier beschriebenen Ausführungsbeispiel bildet die Verschleißschutzschicht 21 im einem noch keinem Verschleiß unterworfenen Zustand die äußerste Schicht im Arbeitsabschnitt 15.

Die Verschleißschutzschicht 21 hat beim Ausführungsbeispiel eine größere Härte als das Kernmaterial des Werkzeugkerns 20. Die Härte der Indikatorschicht 23 ist beispielsweise kleiner als die der Verschleißschutzschicht 21 und/oder kleiner die des Kernmaterials des Werkzeugkerns 20. Die farbige Indikatorschicht 23 hat nur die Aufgabe anzuzeigen, ob an einer Verschleißstelle 30 die Verschleißschutzschicht 21 vollständig abgetragen ist. Sie ist nicht dazu eingerichtet, den Werkzeugkern 20 vor Verschleiß zu schützen.

Bei einem Ausführungsbeispiel kann die Indikatorschicht 23 und die Verschleißschutzschicht 21 im gesamten Arbeitsabschnitt 15 vorhanden sein. Bei der Herstellung wird zunächst der Werkzeugkern 20 bereitgestellt. Anschließend wird durch ein chemisches Verfahren, physikalisches Verfahren, galvanisches Verfahren oder ein Zerstäubungsverfahren die Indikatorschicht 23 aufgebracht. Im Anschluss an das Aufbringen der Indikatorschicht 23 wird durch ein physikalisches oder chemisches Abscheideverfahren die Verschleißschutzschicht 21 aufgebracht.

In den Figuren 7-9 ist eine alternative Ausführungsform des Schichtaufbaus veranschaulicht. Dort sind mehrere Indikatorzonen 22 vorhanden oder eine zusammenhängende Indikatorzone 22 weist Durchbrechungen auf, die jeweils eine Verbindungszone 31 bilden (Figur 9). In dieser Verbindungszone 31 ist innerhalb des Arbeitsabschnitts 15 keine Indikatorschicht 23 vorhanden. In diesen Verbindungszonen 31 ist die Verschleißschutzschicht 21 unmittelbar in Kontakt mit dem Werkzeugkern 20. Eine solche Ausgestaltung kann dann sinnvoll sein, wenn die Haftung der Verschleißschutzschicht 21 durch die Indikatorschicht 23 beeinträchtigt werden kann. In den Verbindungszonen 31 steht die Verschleißschutzschicht 21 in direkter Verbindung mit dem Werkzeugkern 20 und bildet einen festen Haftverbund.

Die Verbindungszonen 31 sind in Figur 9 lediglich schematisch veranschaulicht. Die Kontur und die Größe jeder Verbindungszone 31 kann an die mechanischen Anforderungen angepasst werden. Die Abschnitte mit der wenigstens einen Indikatorzone 22 werden derart gewählt, dass diese sich in Bereichen mit hohem Verschleiß befinden, so dass der Verschleiß an einer Verschleißstelle 30 durch das Hervortreten der Indikatorschicht 23 sichtbar ist. Die wenigstens eine Verbindungszone 31 kann vollständig durch die wenigstens eine Indikatorzone 22 umschlossen sein.

Das Herstellen der wenigstens einen Indikatorzone 22 und der wenigstens einen Verbindungszone 31 gemäß Figur 9 kann dadurch erfolgen, dass beim Aufbringen der Indikatorschicht 23 die Bereiche, die später die Verbindungszonen 31 bilden, jeweils durch Maskierungsmaterial 32 maskiert werden, das unmittelbar auf den Werkzeugkern 20 aufgebracht wird. Anschließend kann die Indikatorschicht 23 benachbart zum Maskierungsmaterial 32 in der wenigstens einen Indikatorzone 22 aufgebracht werden (Figur 7). Im Anschluss daran kann das Maskierungsmaterial 32 entfernt werden (Figur 8). Dadurch werden Durchbrechungen 33 in der Indikatorschicht 23 erzeugt, an denen der Werkzeugkern 20 freiliegt und nicht durch die Indikatorschicht 23 abgedeckt ist. Wenn im Anschluss daran die Verschleißschutzschicht 21 aufgebracht wird, dringt sie in die Durchbrechungen 33 ein und bildet eine direkte Verbindung mit dem Werkzeugkern 20 in den dabei hergestellten Verbindungszonen 31 (Figur 9). Somit kann eine Verbindungszone 31 innerhalb des Arbeitsabschnitts 15 vollständig durch eine oder mehrere Indikatorzonen 22 umschlossen sein.

Die Erfindung betrifft ein Textilwerkzeug, das zum Einsatz in einer Textilmaschine, beispielsweise einer Strickmaschine, Wirkmaschine oder Nähmaschine eingerichtet ist. Das Textilwerkzeug 10 hat einen Arbeitsabschnitt 15, der insbesondere eine Fadenaussparung 16 zur Führung eines Fadens aufweist. Im Arbeitsabschnitt 15 gelangt das Textilwerkzeug 10 in Kontakt mit dem Faden, mit mehreren Fäden, Fasermaterial und oder einem Vlies und ist erhöhtem Verschleiß unterworfen. Daher ist zumindest im Arbeitsabschnitt 15 eine Verschleißschutzschicht 21 auf einen Werkzeugkern 20 aufgebracht. Zwischen der Verschleißschutzschicht 21 und dem Werkzeugkern 20 unmittelbar angrenzend an die Verschleißschutzschicht 21 ist in wenigstens einer Indikatorzone 22 im Arbeitsabschnitt 15 eine Indikatorschicht 23 angeordnet. Die Indikatorschicht 23 ist farblich von der Verschleißschutzschicht 21 und vorzugsweise auch vom Werkzeugkern 20 unterscheidbar, insbesondere ohne optisch vergrößernde Hilfsmittel.

### Bezugszeichenliste:

- 10: Textilwerkzeug
- 11: Maschinennähnadel
- 12: Maschinenlochnadel
- 13: Platine
- 14: Maschinenstricknadel
- 15: Arbeitsabschnitt
- 16: Fadenaussparung
- 17: Halteabschnitt

- 20: Werkzeugkern
- 21: Verschleißschutzschicht
- 22: Indikatorzone
- 23: Indikatorschicht

- 30: Verschleißstelle
- 31: Verbindungszone
- 32: Maskierungsmaterial
- 33: Durchbrechung

- d1: erste Schichtdicke
- d2: zweite Schichtdicke

## Patentansprüche

1. Textilwerkzeug (10), das einen Arbeitsabschnitt (15) aufweist, der zum Einwirken auf einen Faden und/oder zum Führen eines Fadens eingerichtet ist,
mit einem Werkzeugkern (20), der aus einem Kernmaterial besteht,
mit einer zumindest im Arbeitsabschnitt (15) des Textilwerkzeugs (10) auf den Werkzeugkern (20) aufgebrachten Verschleißschutzschicht (21),
und mit einer gegenüber der Verschleißschutzschicht (21) farblich unterscheidbaren Indikatorschicht (23), die zumindest in wenigstens einer Indikatorzone (22) im Arbeitsabschnitt (15) zwischen dem Werkzeugkern (20) und der Verschleißschutzschicht (21) vorhanden ist, **dadurch gekennzeichnet, dass** die Indikatorschicht (23) gegenüber dem Werkzeugkern (20) farblich unterscheidbar ist.

2. Textilwerkzeug nach Anspruch 1,
**dadurch gekennzeichnet, dass** der Arbeitsabschnitt (15) eine Fadenaussparung (16) aufweist, die zum Führen wenigstens eines Fadens oder Fasermaterial und oder einem Vlies eingerichtet ist.

3. Textilwerkzeug nach Anspruch 1 oder 2,
**dadurch gekennzeichnet, dass** die Indikatorschicht (23) eine erste Schichtdicke (d1) und die Verschleißschutzschicht (21) eine zweite Schichtdicke (d2) aufweist, wobei die erste Schichtdicke (d1) und die zweite Schichtdicke (d2) an einer jeweils betrachteten Stelle im Arbeitsabschnitt (15) unterschiedlich groß sind.

4. Textilwerkzeug nach Anspruch 3,
**dadurch gekennzeichnet, dass** die erste Schichtdicke (d1) kleiner ist als die zweite Schichtdicke (d2).

5. Textilwerkzeug nach Anspruch 3 oder 4,
**dadurch gekennzeichnet, dass** die zweite Schichtdicke (d2) der Verschleißschutzschicht (21) innerhalb des Arbeitsabschnitts (15) variiert.

6. Textilwerkzeug nach Anspruch 3 und 5,
**dadurch gekennzeichnet, dass** die zweite Schichtdicke (d2) der Verschleißschutzschicht (21) in der Fadenaussparung (16) kleiner ist als außerhalb des Fadenaussparung (16).

7. Textilwerkzeug nach Anspruch 6,
**dadurch gekennzeichnet, dass** die zweite Schichtdicke (d2) der Verschleißschutzschicht (21) innerhalb des Arbeitsabschnitt (15) und außerhalb der Fadenaussparung (16) mindestens 1,0 µm beträgt.

8. Textilwerkzeug nach einem der Ansprüche 3 bis 7,
**dadurch gekennzeichnet, dass** die zweite Schichtdicke (d2) der Verschleißschutzschicht (21) innerhalb des Arbeitsabschnitt (15) maximal 15,0 µm beträgt.

9. Textilwerkzeug nach einem der Ansprüche 3 bis 7,
**dadurch gekennzeichnet, dass** die erste Schichtdicke (d1) der Indikatorschicht (23) mindestens 0,1 µm beträgt.

10. Textilwerkzeug nach einem der Ansprüche 3 bis 9,
**dadurch gekennzeichnet, dass** die erste Schichtdicke der Indikatorschicht (23) maximal 1,0 µm beträgt.

11. Textilwerkzeug nach einem der vorhergehenden Ansprüche, **dadurch gekennzeichnet, dass** die Indikatorschicht (23) eine sich von metallischen Farben mit dem Auge ohne Hilfsmittel erkennbar unterschiedliche Farbe aufweist.

12. Textilwerkzeug nach einem der vorhergehenden Ansprüche, **dadurch gekennzeichnet, dass** ein Halteabschnitt (17) vorhanden ist, der zum Halten des Textilwerkzeugs (10) in einer Textilmaschine eingerichtet ist, und dass zumindest ein Teil des Halteabschnitts (17) frei ist von der Verschleißschutzschicht (21) und der Indikatorschicht (23).

13. Textilwerkzeug nach einem der vorhergehenden Ansprüche, **dadurch gekennzeichnet, dass** die Verschleißschutzschicht (21) eine DLC-Schicht oder eine carbidische Schicht oder eine nitridische Schicht oder eine Hartchromschicht und/oder eine galvanische Schicht ist.

14. Textilwerkzeug nach einem der vorhergehenden Ansprüche, **dadurch gekennzeichnet, dass** die Indikatorschicht (23) innerhalb des Arbeitsabschnitts (15) benachbart zu der wenigstens einen Indikatorzone (22) wenigstens eine Verbindungszone (31) aufweist, in denen die Verschleißschutzschicht (21) unmittelbar mit der Werkzeugkern (20) verbunden ist.

15. Verfahren zur Herstellung eines Textilwerkzeugs (10) nach einem der vorhergehenden Ansprüche, mit folgenden Schritten:
- Herstellen des Werkzeugkerns (20) aus dem Kernmaterial,
- Aufbringen der Indikatorschicht (23) zumindest in der wenigstens einen Indikatorzone (22) im Arbeitsabschnitt (15) des Textilwerkzeugs (10),
- Aufbringen der Verschleißschutzschicht (21) auf die Indikatorschicht (23) in der wenigstens einen Indikatorzone (22) im Arbeitsabschnitt (15) des Textilwerkzeugs (10);
wobei die Indikatorschicht (23) gegenüber dem Werkzeugkern (20) und der Verschleißschutzschicht (21) farblich unterscheidbar ist.

16. Verfahren nach Anspruch 15,
**dadurch gekennzeichnet, dass** die Verschleißschutzschicht (21) außerhalb der wenigstens einen Indikatorzone (22) im Arbeitsabschnitt (15) des Textilwerkzeugs (10) unmittelbar auf den Werkzeugkern (20) aufgebracht wird.

## Claims

1. Textile tool (10) comprising a working section (15) that is configured for acting on a thread and/or for guiding a thread,
having a tool core (20) consisting of a core material,
having a wear protection layer (21) applied on the tool core (20) at least in the working section (15) of the textile tool (10),
and having an indicator layer (23) that can be distinguished by color from the wear protection layer and that is provided between the tool core (20) and the wear protection layer (21) in at least one indicator zone (22) in the working section (15),
**characterized in that** the indicator layer (23) can be distinguished by color from the tool core (20).

2. Textile tool according to claim 1,
**characterized in that** the working section (15) comprises a thread recess (16) that is configured to guide at least one thread or fiber material and/or non-woven fabric.

3. Textile tool according to claim 1 or 2,
**characterized in that** the indicator layer (23) has a first layer thickness (d1) and the wear protection layer has a second layer thickness (d2), wherein the first layer thickness (d1) and the second layer thickness (d2) are different at any considered location in the working section (15).

4. Textile tool according to claim 3,
**characterized in that** the first layer thickness (d1) is less than the second layer thickness (d2).

5. Textile tool according to claim 3 or 4,
**characterized in that** the second layer thickness (d2) of the wear protection layer (21) varies within the working section (15).

6. Textile tool according to claim 3 and 5,
**characterized in that** the second layer thickness (d2) of the wear protection layer (21) inside thread recess (16) is smaller than outside thread recess (16).

7. Textile tool according to claim 6,
**characterized in that** the second layer thickness (d2) of wear protection layer (21) is at least 1.0 µm inside the working section (15) and outside thread recess (16).

8. Textile tool according to any of the claims 3 to 7, **characterized in that** the second layer thickness (d2) of wear protection layer (21) is at most 15.0 µm inside the working section (15).

9. Textile tool according to any of the claims 3 to 7, **characterized in that** the first layer thickness (d1) of indicator layer (23) is minimum 0.1 µm.

10. Textile tool according to any of the claims 3 to 9, **characterized in that** the first layer thickness of indicator layer (23) is at most 1.0 µm.

11. Textile tool according to any of the preceding claims, **characterized in that** the indicator layer (23) comprises a color that can be distinguished from metallic colors by the eye without aids.

12. Textile tool according to any of the preceding claims, **characterized in that** a holding section (17) is provided that is configured to hold the textile tool (10) in a textile machine and that at least a part of the holding section (17) is free from the wear protection layer (21) and the indicator layer (23).

13. Textile tool according to any of the preceding claims, **characterized in that** the wear protection layer (21) is a DLC-layer or a carbide layer or a nitride layer or a hard chrome layer and/or a galvanic layer.

14. Textile tool according to any of the preceding claims, **characterized in that** the indicator layer (23) comprises at least one connection zone (31) adjacent to the at least one indicator zone (22) inside working section (15), wherein the wear protection layer (21) is directly joined to the tool core (20) in the at least one connection zone (31).

15. Method for producing a textile tool (10) according to any of the preceding claims comprising the following steps:
- Producing the tool core (20) from the core material,
- Applying the indicator layer (23) at least in the at least one indicator zone (22) in the working section (15) of textile tool (10),
- Applying the wear protection layer (21) on the indicator layer (23) in the at least one indicator zone (22) in the working section (15) of textile tool (10) ;
wherein the indicator layer (23) can be distinguished by color from the tool core (20) and the wear protection layer (21).

16. Method according to claim 15,
**characterized in that** the wear protection layer (21) is applied directly on the tool core (20) outside the at least one indicator zone (22) in the working section (15) of textile tool (10).

## Revendications

1. Outil textile (10) qui présente une partie de travail (15) conçue pour agir sur un fil et/ou pour guider un fil,
comprenant un noyau d'outil (20) qui est constitué d'un matériau de cœur,
comprenant une couche de protection contre l'usure (21) qui est appliquée sur le noyau d'outil (20) au moins dans la partie de travail (15) de l'outil textile (10),
et comprenant une couche indicatrice (23) qui peut être distinguée de la couche de protection contre l'usure (21) par la couleur et qui est au moins prévue dans au moins un zone indicatrice (22) dans la partie de travail (15), entre le noyau d'outil (20) et la couche de protection contre l'usure (21), **caractérisé en ce que** la couche indicatrice (23) peut être distinguée du noyau d'outil (20)par la couleur.

2. Outil textile selon la revendication 1, **caractérisé en ce que** la partie de travail (15) présente un évidement pour fil (16) qui est conçu pour le guidage d'au moins un fil ou d'un matériau en fibres ou d'un matériau non-tissé.

3. Outil textile selon la revendication 1 ou 2, **caractérisé en ce que** la couche indicatrice (23) présente une première épaisseur de couche (d1), et la couche de protection contre l'usure (21) présente une deuxième épaisseur de couche (d2), la première épaisseur de couche (d1) et la deuxième épaisseur de couche (d2) étant différentes à un emplacement observé respectif dans la partie de travail (15).

4. Outil textile selon la revendication 3, **caractérisé en ce que** la première épaisseur de couche (d1) est inférieure à la deuxième épaisseur de couche (d2).

5. Outil textile selon les revendications 3 ou 4, **caractérisé en ce que** la deuxième épaisseur de couche (d2) de la couche de protection contre l'usure (21) varie à l'intérieur de la partie de travail (15).

6. Outil textile selon les revendications 3 et 5, **caractérisé en ce que** la deuxième épaisseur de couche (d2) de la couche de protection contre l'usure (21) est plus petite dans l'évidement pour fil (16) qu'à l'extérieur de l'évidement pour fil (16).

7. Outil textile selon la revendication 6, **caractérisé en ce que** la deuxième épaisseur de couche (d2) de la couche de protection contre l'usure (21) est au moins de 1,0 µm à l'intérieur de la partie de travail (15) et à l'extérieur de l'évidement pour fil (16).

8. Outil textile selon l'une des revendications 3 à 7, **caractérisé en ce que** la deuxième épaisseur de couche (d2) de la couche de protection contre l'usure (21) est au maximum de 15,0 µm à l'intérieur de la partie de travail (15).

9. Outil textile selon l'une des revendications 3 à 7, **caractérisé en ce que** la première épaisseur de couche (d1) de la couche indicatrice (23) est au moins de 0,1 µm.

10. Outil textile selon l'une des revendications 3 à 9, **caractérisé en ce que** la première épaisseur de couche de la couche indicatrice (23) est au maximum de 1,0 µm.

11. Outil textile selon l'une des revendications précédentes, **caractérisé en ce que** la couche indicatrice (23) présente une différence de couleur visible à l'œil nu, sans outils, par rapport à des couleurs métalliques.

12. Outil textile selon l'une des revendications précédentes, **caractérisé en ce qu'**il est prévu une partie de support (17) qui est conçue pour tenir l'outil textile (10) dans une machine textile, et **en ce qu'**au moins une portion de la partie de support (17) est dépourvue de la couche de protection contre l'usure (21) et de la couche indicatrice (23).

13. Outil textile selon l'une des revendications précédentes, **caractérisé en ce que** la couche de protection contre l'usure (21) est une couche DLC ou une couche carburée ou une couche nitrurée ou une couche de chrome dur et/ou une couche galvanique.

14. Outil textile selon l'une des revendications précédentes, **caractérisé en ce que** la couche indicatrice (23) présente, à l'intérieur de la partie de travail (15), à proximité de la zone indicatrice (22), au nombre d'au moins une, au moins une zone de liaison (31) dans lesquelles la couche de protection contre l'usure (21) est reliée directement au noyau d'outil (20).

15. Procédé de fabrication d'un outil textile (10) selon l'une des revendications précédentes, comprenant les étapes suivantes :
- fabrication du noyau d'outil (20) à partir du matériau de noyau,
- application de la couche indicatrice (23), au moins dans la zone indicatrice (22), au nombre d'au moins une, dans la partie de travail (15) de l'outil textile (10),
- application de la couche de protection contre l'usure (21) sur la couche indicatrice (23), dans la zone indicatrice (22), au nombre d'au moins une, dans la partie de travail (15) de l'outil textile (10) ;
la couche indicatrice (23) pouvant être distinguée du point de vue de la couleur du noyau d'outil (20) et de la couche de protection contre l'usure (21).

16. Procédé selon la revendication 15, **caractérisé en ce que** la couche de protection contre l'usure (21) est appliquée directement sur le noyau d'outil (20), à l'extérieur de la zone indicatrice (22), au nombre d'au moins une, dans la partie de travail (15) de l'outil textile (10).
